# EUROPÄISCHE PATENTSCHRIFT

(11) **EP 2 166 176 B1**
(45) Veröffentlichungstag und Bekanntmachung des Hinweises auf die Patenterteilung: **20.09.2017**
(21) Anmeldenummer: 09011709.4
(22) Anmeldetag: 14.09.2009
(51) Int. Cl.: E04F 13/12

(54) **Profilelement zur Herstellung einer Fassadenbekleidung**
Profile element for producing a facade cladding
Elément de profilé pour la fabrication d'un habillage de façades

(30) Priorität: 23.09.2008 DE 202008012650 U
(43) Veröffentlichungstag der Anmeldung: 24.03.2010
(73) Patentinhaber: Rheinzink GmbH & Co. KG, 45711 Datteln (DE)
(72) Erfinder: Paton, Steven, 58155 Münster (DE)
(74) Vertreter: Bischof, Oliver

(56) Entgegenhaltungen:
- US-A- 1 882 529
- US-A- 3 706 172

## Beschreibung

Die Erfindung betrifft ein Profilelement insbesondere zur Herstellung einer Fassadenbekleidung für Gebäude, das wenigstens randseitig aus einem metallischen Material hergestellt ist, mindestens aufweisend einen Nutbereich einer Länge b mit einer Nut, einen Federbereich einer Länge a mit einer Feder und eine sich dazwischen erstreckende Grundfläche, die in einer Ebene E liegt, wobei der Nutbereich durch Umkantung des metallischen Materials hergestellt ist, und wobei die Feder einen vertikalen Abstand x von der Ebene E der Grundfläche aufweist, so dass die Nut eines zweiten Profilelementes auf die Feder eines ersten Profilelementes aufschiebbar war ist. Die Erfindung umfasst auch eine Fassadenbekleidung, bestehend aus einer Mehrzahl von Profilelementen der vorgenannten Art. Profilelemente zur Bekleidung von Fassaden sind aus dem Stand der Technik in großer Anzahl bekannt. So offenbart z. B. die US 3 706 172 eine Fassadenbekleidung gemäß dem Oberbegriff des Anspruchs 1. DE 77 31 578 offenbart in Fig. 3 eine flächige Fassadentafel, bei der Nut und Feder durch Umformen des Materials der Fassadentafel hergestellt sind. Zwischen dem Nut- und dem Federbereich erstreckt sich eine Grundfläche, die in einer Ebene liegt, wobei der Nutbereich eine bestimmte Länge aufweist und das Profilelement eine Höhe h besitzt. Mehrere dieser bekannten Profilelemente können zu einer Fassadenbekleidung zusammengesetzt werden. Dazu wird der Federbereich eines ersten Fassadenelementes in den Nutbereich eines zweiten Fassadenelementes eingeführt und auf diese Weise werden zwei Fassadenelemente miteinander verbunden. Zur Verbindung mit dem Untergrund z. B. einer Unterkonstruktion oder einer Gebäudeaußenwand weist der Nutbereich des bekannten Profilelementes einen Befestigungsrand auf, in den Befestigungsmittel eingebracht werden können, sodass das Profilelement an der Unterkonstruktion oder der Gebäudeaußenwand befestigt werden kann. Werden mehrere Profilelemente miteinander verbunden, so entsteht eine Fassadenbekleidung, die keine sichtbaren Befestigungsmittel zeigt. Die Art der Verlegung dieser Profile setzt eine Verlegung von oben nach unten voraus - bei horizontaler Verlegung -, so dass nicht gewährleistet, dass die Verbindung exakt ausgeführt ist, weil die Ausführung der exakten Verbindung von Nut und Feder durch den Verarbeiter nicht mehr zu kontrollieren ist.

Ähnliche, mit Diffusionslöchern ausgestattete Profilelemente sind der DE 2 447 489 zu entnehmen.

Ausgehend von dieser Problemstellung ist es Aufgabe der Erfindung, ein Profilelement anzugeben, bei dem sichergestellt werden, dass die Verbindung unter den Profilelementen exakt ausgeführt ist und das Risiko von Ungenauigkeiten bei der Verarbeitung auf der Baustelle verringert ist. Darüber hinaus soll sich im Verbindungsbereich kein Wasser sammeln können, um so die Lebensdauer der Fassadenbekleidung beträchtlich verlängern zu können, wobei die Befestigungsmittel verdeckt sind.

Zur Lösung der Aufgabe zeichnet sich das erfindungsgemäße Profilelement dadurch aus,
- dass das Profilelement eine an den Federbereich angrenzende erste Vertiefung einer Länge l₁ aufweist, wobei sich für das Profilelement eine Gesamthöhe h₁ ergibt,
- und dass die Länge b des Nutbereichs größer ist als die Länge a des Federbereichs, so dass bei der Verbindung zweier oder mehrerer Profilelemente der Federbereich und ein Teil der ersten Vertiefung durch den Nutbereich verdeckt ist.

Wird mit den erfindungsgemäßen Profilelementen ebenfalls von unten nach oben gearbeitet und die Befestigung des Profilelementes an der Unterkonstruktion oder der Gebäudeaußenwand mit der nach oben gerichteten Feder ausgeführt, so wird die Bildung von Wassernestern verhindert und Korrosion im Bereich der Verbindungsmittel der einzelnen Profilelemente entgegengewirkt.

Der abgedeckte Bereich eignet sich vorzugsweise dazu, hier Ausnehmungen, vorzugsweise in Form von Bohrungen, oder Verformungen, vorzugsweise in Form einer Sicke, einer Ankörnung oder einer Markierung, vorzusehen.

Die Fertigung des Basispaneels wird vorzugsweise durch Umformen mittels Schwenkbiegemaschine, Kantpresse oder Rollformer sicher gestellt, wobei Nichteisenmetalle mit einer Materialdicke von 0.5 bis 2.5 mm eingesetzt werden können. Nach Fertigung des Basispaneels ergibt sich ein Sichtflächenmaß von 350 mm. Zwei 140 mm breite Paneelfelder sind durch eine Fuge von 40/20 mm getrennt. Es sei aber nicht ausgeschlossen, dass verschiedene Materialien eingesetzt werden, wobei randseitig wenigstens an einer Seite ein Metall vorgesehen ist.

Die so entstehende Geometrie erzielt ein paneelartiges Aussehen. Die Verlegerichtungen des Systems sind horizontal von unten nach oben oder vertikal ohne Richtungsvorgabe, dabei wird "Paneel auf Paneel" gesteckt und fixiert. So wird sichergestellt, dass im Gegensatz zu traditionellen Nut-Feder-Systemen die Paneele komplett eingesteckt sind und ein Aushebeln oder nicht-komplettes Einstecken, unmöglich ist.

Die Befestigung erfolgt vorzugsweise direkt in vorgestanzten oder gebohrten Löchern im oberen Bereich der Paneele durch Schrauben mit Dichtscheibe. Zusätzliche Halter oder Hafter sind nicht notwendig. Durch das "Aufstellen" der nächsten Paneelreihe werden die Befestigungen der darunter liegenden Paneelreihe überdeckt und sind dadurch nicht sichtbar. Es sei jedoch nicht ausgeschlossen, dass auch ein Verkleben der Paneele auf einem flachen Substrat erfolgt.

Es hat sich gezeigt, dass als metallisches Material zur Herstellung der erfindungsgemäßen Profilelemente Blech, insbesondere Titan-Zink-Blech verwendet werden kann. Um die Produktionskosten möglichst gering zu halten, kann vorteilhafterweise blechartiges Material konstanter Stärke eingesetzt werden. Aufgrund der besonderen Ausgestaltung der Verbindungsmittel, Nut und Feder, die durch Umkanten ein und desselben Blechstückes entstanden sind kann vorteilhafterweise ein dünnes Blech zur Herstellung der erfindungsgemäßen Profilelemente verwendet werden. Die Nut des erfindungsgemäßen Profilelementes ist so ausgestattet, dass eine Fügung und Sicherung auf Schub erreicht wird.

Vorteilhafterweise wird auch bei der Verbindung mehrerer erfindungsgemäßer Profilelemente eine optische Abdeckung der Befestigungselemente erreicht, sodass ein optisch ansprechendes Bild einer Fassade entstehen kann, das nicht durch Befestigungsmittel gestört ist. Zudem werden auf diese Weise die Befestigungsmittel vor Witterungseinflüssen wirksam geschützt.

In erfindungsgemäßer Weise wurde erkannt, dass es vorteilhaft ist, wenn nicht nur der Nutbereich aus dem gekanteten Material des Profilelementes hergestellt wird, sondern wenn auch die Feder durch Kantung des metallischen Materials hergestellt werden kann und dann einen umgebogenen Bereich aufweist. Hierdurch kann vorteilhafterweise dünnes Blech, z.B. mit einer Blechdicke von 0.5 bis 2.5 mm, eingesetzt werden, das durch die Kantung eine Verstärkung aufweist, sodass eine stabile Feder auch bei dünnen Blechstärken erreicht werden kann.

Zur Verbesserung der Witterungsbeständigkeit des Profilelementes bzw. einer Fassadenbekleidung bestehend aus einer Vielzahl von Profilelementen, kann der Nutbereich an dem einen Ende des erfindungsgemäßen Profilelementes ein abgewinkeltes Endstück aufweisen, das dem weiteren Schutz des Befestigungsmittels dient und das in Richtung des Befestigungsmittels gebogen ist. Ferner kann durch das abgewinkelte Endstück ein optisch gleichmäßiger Gesamteindruck der Fassade mit parallel verlaufenden Vertiefungen gleicher Breite erreicht werden. Dieses abgewinkelte Endstück ist ebenfalls durch Kantung des metallischen Materials hergestellt. Es hat sich gezeigt, dass zur optimalen Ableitung des Niederschlagswassers ein Winkel des Endstückes von ca. 130° bezogen auf die Ebene E gewählt wird.

Um die Auflagefläche des erfindungsgemäßen Profilelementes auf der Unterkonstruktion oder der Gebäudeaußenwand zu vergrößern, ist erfindungsgemäß vorgesehen, das Profilelement mit mindestens einer zweiten Vertiefung zwischen dem Nutbereich und dem Federbereich auszuführen. Neben einer vergrößerten Auflagefläche des Profilelementes kann hierbei noch ein positiver optischer Effekt erzielt werden, da aufgrund der optischen Trennung des Profilelementes in verschiedene Einzelbereiche ein feineres Fassadenbild entstehen kann. Vorzugsweise weist das erfindungsgemäße Profilelement dazu eine zweite Vertiefung auf.

Damit die Abmessungen der zweiten Vertiefungen im optischen Gesamteindruck zu den Abmessungen der Vertiefung im Verbindungsbereich des erfindungsgemäßen Profilelementes passen, ist erfindungsgemäß vorgesehen, dass die zweiten Vertiefungen eine Länge l₂ aufweisen, die kleiner ist als die Länge l₁ der ersten Vertiefung. Idealerweise wird die Länge l₂ ausgewählt, dass sich nach dem Zusammenstellen einer Fassadenbekleidung aus einer Vielzahl der erfindungsgemäßen Profilelemente ein optisch gleichmäßiges Bild der einzelnen Vertiefungen gibt. Hierbei sind sowohl die zweiten Vertiefungen als auch die von dem Nutbereich eines Profilelementes verdeckten Bereiche der ersten Vertiefungen gleichmäßig ausgebildet.

Damit auch im Bereich der Vertiefungen das Wasser bestmöglich ablaufen kann und sich keine Wassernester bilden, ist es vorteilhaft, wenn erste und/oder zweite Vertiefungen im Querschnitt trapezförmig ausgebildet werden. Aufgrund der schräggestellten Flächen kann so ein verbesserter Abfluss des Regenwassers herbeigeführt werden. Vorzugsweise beträgt dabei der Trapezwinkel 130° zur Ebene E der Grundfläche des metallischen Materials.

Vorteilhafterweise werden die Ausnehmungen, die für die Durchführung von Befestigungsmitteln geeignet sind als Bohrungen ausgeführt, die sowohl rund als auch eckig oder oval oder auch sonstige Formen aufweisen können. Als Befestigungsmittel eignen sich insbesondere Schrauben oder Nägel. Es ist auch möglich, dass die Ausnehmungen nicht als Bohrungen vorgesehen sind und keine Öffnung(en) aufweisen. Bei dieser Ausbildungsform ist es möglich, sogenannte selbstschneidende Schrauben oder Nägel oder Klammern zu verwenden, die direkt durch das erfindungsgemäße Profilelement in die Unterkonstruktion oder die Gebäudeaußenwand zur Befestigung des oder der Profilelemente eingebracht werden. Die Platzierung dieser oder ähnlicher Befestigungselemente wird durch die optisch oder haptisch erkennbaren Verformungen erleichtert.

Es wurde herausgefunden, dass die Länge l₁ 50 bis 60 mm vorzugsweise ca. 55 mm und die Länge l₂ 35 bis 45 mm, vorzugsweise ca. 40 mm betragen sollte. Auf diese Weise kann erreicht werden, dass die Länge l₂ der zweiten Vertiefungen bei verbundenen Profilelementen auf die Länge l₁ der ersten Vertiefung optisch abgestimmt ist, sodass ein optisch harmonischer Gesamteindruck der Fassadenbekleidung entstehen kann.

Um eine ausreichend stabile Nut zu erhalten ist es vorteilhaft, wenn die Nut eine Tiefe t von 10 bis 20 mm vorzugsweise ca. 15 mm aufweist. Ferner ist es vorteilhaft, wenn die Nut eine Breite c von 1 bis 3 mm vorzugsweise ca. 2 mm aufweist. Auch die Länge der Feder ist für die Steifigkeit bzw. Festigkeit der Verbindung maßgebend. Vorteilhafterweise beträgt die Feder dabei 15 bis 25 mm, vorzugsweise ca. 20 mm.

Damit bei einer aus den erfindungsgemäßen Profilelementen bestehenden Fassade ein optisch ansprechender Eindruck entsteht, ist es vorteilhaft, wenn die Höhe h₁ des Profilelementes 10 bis 20 mm, vorzugsweise ca. 15 mm beträgt.

Damit ein besonders einfaches Zusammenschieben der einzelnen Profilelemente möglich ist, können Nut und Feder im Wesentlichen parallel zur Grundfläche und zur Ebene E verlaufen.

Zur Problemlösung zeichnet sich eine erfindungsgemäße Fassadenbekleidung aus einer Mehrzahl von Profilelementen dadurch aus, dass der Nutbereich eines zweiten Profilelementes den Federbereich und die Ausnehmung eines ersten Fassadenelementes vollständig überdeckt wenn zwei oder mehr Profilelemente ineinander geschoben sind.

Auf diese Weise kann sichergestellt werden, dass jedes Verbindungsmittel abgedeckt ist und ein optisch harmonischer Gesamteindruck beim Betrachter der Fassadenbekleidung entsteht. Ebenfalls kann so sichergestellt werden, dass eine verbesserte Wasserableitung von der Fassade erfolgen kann und die jeweiligen Befestigungsmittel optimal vor Witterungseinflüssen geschützt sind.

Die Erfindung erstreckt sich auch auf die bestimmungsgemäß zu einer Fassadenbekleidung gefügten und befestigten Profilelemente.

Es ist möglich, die einzelnen Profilelemente horizontal oder vertikal auf einer Unterkonstruktion zu verlegen, so dass eine großflächige Fassadenbekleidung entsteht. Des Weiteren können die Profilelemente auch diagonal unter einem beliebigen Winkel verlegt werden.

Anhand einer Zeichnung soll ein Ausführungsbeispiel der Erfindung näher erläutert werden. Es zeigt
- Fig. 1: eine Schnittdarstellung durch ein erfindungsgemäßes Profilelement;
- Fig. 2: eine vergrößerte Schnittdarstellung des Verbindungsbereichs zweier Profilelemente;
- Fig. 3: eine vergrößerte Schnittdarstellung des Federbereichs eines erfindungsgemäßen Profilelementes;
- Fig. 4: eine vergrößerte Schnittdarstellung des Nutbereichs eines erfindungsgemäßen Profilelements;
- Fig. 5: die perspektivische Ansicht der Sichtseite eines erfindungsgemäßen Profilelements;
- Fig. 6: die perspektivische Ansicht einer Fassadenbekleidung, die aus einer Mehrzahl von erfindungsgemäßen Profilelementen hergestellt ist, bei der die einzelnen Profilelemente vertikal angeordnet sind und
- Fig. 7: eine perspektivische Darstellung einer Fassadenbekleidung, die aus den erfindungsgemäßen Profilelementen hergestellt ist, wobei die einzelnen Profilelemente horizontal ausgerichtet sind.

Fig. 1 zeigt die Schnittdarstellung eines erfindungsgemäßen Profilelements 1, das an mindestens zwei seiner Kanten jeweils einen Nutbereich 2 mit einer Nut 7 und einen Federbereich 3 mit einer Feder 8 aufweist. Das Profilelement 1 weist eine Grundfläche 1.1 auf, die in der Ebene E liegt. An den Federbereich 3 grenzt eine erste Vertiefung 4 an, in der eine Vielzahl von Ausnehmungen 5 vorgesehen ist. In die Ausnehmungen 5 sind Befestigungsmittel einbringbar, mit denen das Profilelement 1 an einer Unterkonstruktion oder an der Gebäudeaußenwand befestigt werden kann. Unterkonstruktion und Gebäudeaußenwand sowie das Befestigungsmittel sind in Fig. 1 nicht dargestellt. Anstelle von Bohrungen können auch Verformungen in Form einer Sicke, einer Ankörnung oder einer Markierung vorgesehen werden, die die Platzierung eines Befestigungsmittels erleichtern.

Das Profilelement 1 besteht aus einem Titanzink-Blech mit einer Blechdicke von 0.7 mm und wurde einstückig durch ein Metallkantverfahren hergestellt. Der Federbereich 3 weist eine Feder 8 auf, die einen umgebogenen Bereich aufweist, sodass eine Feder mit einer Dicke entsteht, die im Wesentlichen der doppelten Blechdicke entspricht. Auf diese Weise kann eine stabilere Feder auch aus einem dünnen Blech hergestellt werden.

Zwischen dem Nutbereich 2 und dem Profilbereich 3 ist eine zweite Ausnehmung 9 vorgesehen, die einen trapezförmigen Querschnitt aufweist. Die zweite Vertiefung 9 dient wie auch die erste Vertiefung 4 zur Abstützung des Profilelementes auf eine Unterkonstruktion oder auf der Gebäudeaußenwand. Auch die erste Vertiefung 4 weist einen im Wesentlichen trapezförmigen Querschnitt auf, wobei das sich an die erste Vertiefung anschließende Federstück 8, das den Federbereich 3 umfasst, in einem Abstand von der Ebene E befindet.

Am gegenüberliegenden Ende des Profilelementes 1 ist der Nutbereich 2 angeordnet, der eine Nut 7 sowie ein abgewinkeltes Endstück 2' umfasst. Die Nut 7 sowie das abgewinkelte Endstück 2' sind durch Kantung des Titanzink-Blech entstanden. Das abgewinkelte Endstück 2' des Nutbereichs 2 ist unter einem Winkel von 130° in Bezug zur Grundfläche 1.1 des Profilelementes 1 an dem Profilelement 1 angeordnet.

Fig. 2 zeigt eine vergrößerte Schnittdarstellung des Übergangsbereichs von einem Profilelement 1 zu einem zweiten Profilelement 10. Es ist dargestellt, wie die beiden Profilelemente 1 und 10 untereinander verbunden sind. Um zwei Profilelemente miteinander zu verbinden wird der Nutbereich 2 mit der Nut 7 des zweiten Profilelementes 10 auf die Feder 8 des ersten Profilelementes 1 geschoben, wobei das erste Profilelement 1 vorher mittels Befestigungsmitteln 6, in diesem Fall Schrauben, die durch die Ausnehmungen 5, die innerhalb der Vertiefung 4 vorgesehen sind, an einer Unterkonstruktion oder der Gebäudeaußenwand befestigt.

Durch die besondere Ausbildung des Nutbereichs 2 mit dem abgewinkelten Endstück 2' ist bei dieser Verbindungsart das Befestigungsmittel bei der fertig gestellten Fassadenbekleidung verdeckt und vor Witterungseinflüssen geschützt, da das abgewickelte Endstück über das Befestigungsmittel in Richtung der ersten Vertiefung 4 hinausragt. Damit ein optisch gleichmäßiger Gesamteindruck entsteht ist der Abstand vom abgewinkelten Endstück 2.1 zu der gegenüberliegenden Flanke der Vertiefung 4 so angeordnet, dass er der Länge der zweiten Vertiefung 9, die in Fig. 1 beschrieben ist entspricht.

Damit die Feder 8 in die umgebogene Nut 7 passt, ist die Feder 8 in einem Abstand x von der Ebene E, die die Grundfläche 1.1 des Profilelementes 1 umfasst angeordnet. Damit eine Überdeckung des Befestigungsmittels erfolgen kann, ist der Abstand b, der die Länge des Nutbereichs bestimmt größer gewählt als der Abstand a, der die Länge des Federbereichs sowie den Abschnitt der ersten Vertiefung 4 umfasst, der sich bis zur Ausnehmung 5 erstreckt. Hierbei ist zu berücksichtigen, dass der Abstand a oder b so gewählt wird, dass die Befestigungsmittel 6 vollständig überdeckt sind.

Als Befestigungsmittel 6 werden im vorliegenden Beispiel Schrauben verwendet. Die Gesamtlänge der ersten Vertiefung 4 ist mit dem Bezugszeichen l₁ gekennzeichnet und ist größer als die Länge l₂ der zweiten Vertiefung 9, die in Fig. 1 dargestellt ist. Die Höhe h₁ des Profilelementes 1 beträgt ca. 15 mm. Der Abstand x beträgt hierbei 1.5 mm.

Fig. 3 zeigt den Federbereich 3 mit dem daran angrenzenden Bereich der ersten Vertiefung 4. Im Federbereich 3 ist eine Feder 8 angeordnet, die einteilig aus dem metallischen Material, nämlich Titanzink-Blech, des Profilelementes 1 ausgebildet wurde. Dazu wurde das Titanzink-Blech beispielsweise durch ein Abkantverfahren umgeformt, sodass die Feder 8 entstehen konnte, die einen umgebogenen Bereich auffasst, wobei die Federdicke ungefähr der doppelten Materialdicke entspricht.

An den Federbereich 3 grenzt die erste Vertiefung 4 an, in der eine Ausnehmung 5 vorgesehen ist, in die Befestigungsmittel 6 zur Befestigung des Profilelementes 1 an einer Unterkonstruktion oder an der Außenwand eines Gebäudes befestigt werden können. Die erste Vertiefung 4 zeigt im Querschnitt eine im Wesentlichen trapezartige Form, wobei die zwei nichtparallelen Seiten des Trapezes unter unterschiedlichen Winkeln verlaufen können. Im Vergleich zur Grundfläche 1.1 sowie zur Ebene E ist der Federbereich 3 abgesenkt, das heißt es existiert ein Abstand x der das Maß der Absenkung des Federbereichs 3 mit der Feder 8 aus der Ebene E definiert. Diese Absenkung aus dem Bereich der Ebene ist erforderlich, damit die Feder 8 in die Nut 7, die in den Fig. 1 und 2 dargestellt ist, eingeschoben werden kann. Der Abstand a definiert den Abstand von der Federspitze der Feder 8 bis zur Ausnehmung 4. Der Abstand l₁ beschreibt die Länge der ersten Ausnehmung 4.

Fig. 4 zeigt eine vergrößerte Darstellung des Nutbereichs 2 mit der Nut 7 des Profilelementes 1. Der Nutbereich 2 weist ein abgewinkeltes Endstück 2.1 auf, das ebenfalls wie die Nut 7 durch Abkantung des Materials des Profilelementes 1, nämlich Titanzink-Blech entstanden ist. Die Länge der Nut t beträgt 15 mm, die Nuttiefe c beträgt hier 2 mm. Das abgewinkelte Endstück 2.1 ist unter einem Winkel von 130° zur Grundfläche 1.1 abgebogen worden. Auch der Nutbereich 2 mit dem abgewinkelten Endstück 2.1 und der Nut 7 ist einstückig aus dem Material des Profilelementes 1 ausgeformt worden.

Fig. 5 zeigt die perspektivische Ansicht eines erfindungsgemäßen Profilelementes 1 mit der vertikalen Ausdehnung A, der Länge L und der zuvor bereits beschriebenen Höhe h₁. Entlang der Längskanten der Länge L sind an einem Profilelement 1 jeweils ein Nutbereich 2 mit einer Abkantung 2.1 und der Federbereich 3 mit der Feder 8 angeordnet. Im Bereich der ersten Vertiefung 4 sind eine Mehrzahl von Ausnehmungen 5 angeordnet, die in vorzugsweise gleichmäßigen Abständen über die Länge L des Profilelementes 1 verteilt angeordnet sind. Die Ausdehnung l₁ der ersten Vertiefung 4 in Richtung der vertikalen Ausdehnung A des Profils ist größer als die Ausdehnung der zweiten Vertiefung 9 l₂ in Richtung der vertikalen Ausdehnung A des Profilelements 1.

Fig. 6 zeigt die perspektivische Darstellung einer Fassadenbekleidung, die aus einer Mehrzahl von erfindungsgemäßen Profilelementen 1, 10, ... n hergestellt ist, die vertikal verlegt sind. Jedes einzelne Profilelement 1, 10, ... n weist einen Federbereich 3 und einen Nutbereich 2 auf. Jedes einzelne Profilelement weist zudem eine erste Vertiefung 4 und eine zweite Vertiefung 9 auf. Die gleichmäßige Verteilung der ersten Vertiefungen 4 und der zweiten Vertiefungen 9 über die gesamte Fläche der Fassadenbekleidung lässt einen optisch harmonischen Gesamteindruck beim Betrachter der Fassadenbekleidung entstehen.

Auch in Figur 7 ist eine Fassadenbekleidung aus einer Mehrzahl von erfindungsgemäßen Profilelementen 1 dargestellt, wobei in diesem Fall die einzelnen Profilelemente 1, 10, ... n horizontal verlegt sind. Wie bereits schon vorab beschrieben, weist jedes Profilelement 1, 10, ... n einen Federbereich 3 und einen Nutbereich 2 auf, wobei der Nutbereich 2 im verlegten Zustand der einzelnen Profilelemente 1, 10, ... n nicht zu sehen ist, da er verdeckt ist. Aufgrund der ersten Vertiefungen 4 und der zweiten Vertiefungen 9 entsteht bei der fertigen Fassadenbekleidung ein schon oben beschriebener optisch harmonischer Gesamteindruck.

## Patentansprüche

1. Profilelement (1, 10, 11, ... n), zur Herstellung einer Fassadenbekleidung für Gebäude, das wenigstens randseitig aus einem metallischen Material hergestellt ist, mindestens aufweisend
- einen Nutbereich (2) einer Länge b mit einer Nut (7),
- einen Federbereich (3) einer Länge a mit einer Feder (8),
- eine sich dazwischen erstreckende Grundfläche (1.1), die in einer Ebene E liegt,
- wobei der Nutbereich (2) durch Umkantung des metallischen Materials hergestellt ist und die Feder (8) einen vertikalen Abstand x von der Ebene E der Grundfläche (1.1) aufweist, so dass die Nut (7) eines zweiten Profilelementes auf die Feder (8) eines ersten Profilelementes aufschiebbar ist,
- wobei die Feder (8) durch Kantung des metallischen Materials hergestellt ist und einen umgebogenen Bereich aufweist,
- wobei die Nut (7) so ausgestaltet ist, dass eine Fügung und Sicherung auf Schub erreicht wird,
- eine an den Federbereich (3) angrenzende erste Vertiefung (4) einer Länge l₁ in der Ebene E, die im Querschnitt trapezförmig ist und die als Auflagefläche des Profilelementes auf einer Unterkonstruktion oder einer Gebäudeaußenwand dient,
- wobei außerdem die Länge b des Nutbereichs (2) größer ist als die Länge a des Federbereichs (3), so dass bei der Verbindung zweier oder mehrerer Profilelemente (1, 10, ...) der Federbereich (3) und ein Teil der ersten Vertiefung (4) durch den Nutbereich (2) verdeckt ist,
**dadurch gekennzeichnet, dass**
die Höhe h₁ des Profilelementes (1, 10, 11, ...) von der Grundfläche E bis zu der durch die Vertiefung (4) gebildeten Auflagefläche bemessen ist und wobei die Feder (8) ein freies Ende derart bildet, indem die Federdicke der Feder (8) von der Federspitze bis zu dem freien Ende der Feder (8) in etwa der doppelten Materialstärke des metallischen Material entspricht und die Federdicke der Feder (8) nach dem freien Ende nur noch einer einfachen Materialstärke des metallischen Material entspricht.

2. Profilelement nach Anspruch 1, **dadurch gekennzeichnet, dass** das Profilelement (1) in der an den Federbereich (3) angrenzenden ersten Vertiefung (4) mit mindestens einer Ausnehmung (5), beispielsweise einer Bohrung, versehen ist, in die Befestigungsmittel (6) zur Befestigung des Profilelementes (1) an einer Unterkonstruktion oder an einer Gebäudeaußenfläche einbringbar sind.

3. Profilelement nach Anspruch 1, **dadurch gekennzeichnet, dass** das Profilelement (1) in der an den Federbereich (3) angrenzenden ersten Vertiefung (4) mit mindestens einer Verformung in Form einer Sicke, Ankörnung oder Markierung versehen ist.

4. Profilelement nach Anspruch 1, **dadurch gekennzeichnet, dass** der Nutbereich (2) ein abgewinkeltes Endstück (2') aufweist.

5. Profilelement nach Anspruch 1, **dadurch gekennzeichnet, dass** es mindestens eine zweite, im Mittelbereich des Profilelementes gesickte Vertiefung (9) der Länge l₂ aufweist, wobei die zweite Vertiefung (9) eine Länge l₂ aufweist, die kleiner ist als die Länge l₁ der ersten Vertiefung (4).

6. Profilelement nach Anspruch 1 und 5, **dadurch gekennzeichnet dass** die Länge l₁ 50 bis 60 mm, und die Länge l₂ 35 bis 45 mm beträgt.

7. Profilelement nach Anspruch 1, **dadurch gekennzeichnet, dass** der Trapezwinkel ca. 130° zur Ebene E der Grundfläche (1.1) beträgt.

8. Profilelement nach einem oder mehreren der vorstehenden Ansprüche, **dadurch gekennzeichnet, dass** die Nut (7) eine Tiefe c von 1 bis 3 mm, vorzugsweise von ca. 2 mm aufweist.

9. Profilelement nach einem oder mehreren der vorstehenden Ansprüche, **dadurch gekennzeichnet, dass** die Nut (7) eine Länge t von 10 bis 20 mm, vorzugsweise von ca. 15 mm aufweist, und dass die Länge der Feder (8) von 15 bis 25 mm, vorzugsweise ca. 20 mm beträgt.

10. Profilelement nach Anspruch 1, **dadurch gekennzeichnet, dass** die Höhe h₁ des Profilelementes 10 bis 20 mm, vorzugsweise ca. 15 mm, beträgt.

11. Fassadenbekleidung, bestehend aus einer Mehrzahl von Profilelementen (1, 10... n) gemäß einem oder mehreren der voranstehenden Anspruche, **dadurch gekennzeichnet, dass** der Nutbereich (2) eines zweiten Profilelementes (1') den Federbereich (2) und einen Teil der ersten Vertiefung (4) eines ersten Fassadenelementes (1) überdeckt, so dass Ausnehmungen (5) und Befestigungsmittel (6) überdeckt sind, wenn zwei oder mehr Profilelemente (1, 10, ... n) ineinander geschoben sind.

12. Fassadenbekleidung nach Anspruch 11, bestehend aus einer Mehrzahl von Profilelementen (1, 10, 11 ...) aus Metallblech, **dadurch gekennzeichnet, dass** bei der Fassadenbekleidung die Profilelemente waagerecht ausgerichtet sind und dass die Federn (4) der Nut-Feder-Verbindung nach oben gerichtet sind.

## Claims

1. Profile element (1, 10, 11, ... n) for producing a façade cladding for buildings, which is produced from a metallic material at least at the edge, at least having:
- a groove region (2) of a length b with a groove (7),
- a spring region (3) of a length a with a spring (8),
- a base surface (1.1) which extends therebetween and lies in a plane E,
- wherein the groove region (2) is produced by folding back the metallic material and the spring (8) is at a vertical spaced interval x from the plane E of the base surface (1.1) so that the groove (7) of a second profile element can be pushed onto the spring (8) of a first profile element,
- wherein the spring (8) is produced by folding over the metallic material and has a bent-over region,
- wherein the groove (7) is configured such that joining and securing are achieved by pushing,
- a first recess (4) which adjoins the spring region (3), has a length l₁ in the plane E, has a trapezoidal cross-section and serves as a support surface of the profile element on a substructure or a building outer wall,
- wherein, furthermore, the length b of the groove region (2) is greater than the length a of the spring region (3) so that, when two or more profile elements (1, 10, ...) are being connected, the spring region (3) and a part of the first recess (4) is concealed by the groove region (2),
**characterised in that**
the height h₁ of the profile element (1, 10, 11, ...) is dimensioned from the base surface E to the support surface formed by the recess (4) and wherein the spring (8) forms a free end **in that** the spring thickness of the spring (8) from the spring tip to the free end of the spring (8) corresponds approximately to twice the material thickness of the metallic material and the spring thickness of the spring (8) downstream of the free end corresponds only to a single material thickness of the metallic material.

2. Profile element as claimed in claim 1, **characterised in that** the profile element (1) in the first recess (4) adjoining the spring region (3) is provided with at least one aperture (5), e.g. a bore, into which fastening means (6) for fastening the profile element (1) to a substructure or to a building outer surface can be introduced.

3. Profile element as claimed in claim 1, **characterised in that** the profile element (1) in the first recess (4) adjoining the spring region (3) is provided with at least one deformation in the form of a bead, centre-punching or marking.

4. Profile element as claimed in claim 1, **characterised in that** the groove region (2) has an angle-bent end piece (2').

5. Profile element as claimed in claim 1, **characterised in that** it has at least one second recess (9) which is beaded in the central region of the profile element and has a length l₂, wherein the second recess (9) has a length l₂ which is less than the length l₁ of the first recess (4).

6. Profile element as claimed in claim 1 and 5, **characterised in that** the length l₁ is 50 to 60 mm and the length l₂ is 35 to 45 mm.

7. Profile element as claimed in claim 1, **characterised in that** the trapezoidal angle is ca. 130° with respect to the plane E of the base surface (1.1).

8. Profile element as claimed in any one or more of the preceding claims, **characterised in that** the groove (7) has a depth c of 1 to 3 mm, preferably of ca. 2 mm.

9. Profile element as claimed in any one or more of the preceding claims, **characterised in that** the groove (7) has a length t of 10 to 20 mm, preferably of ca. 15 mm and **in that** the length of the spring (8) is 15 to 25 mm, preferably ca. 20 mm.

10. Profile element as claimed in claim 1, **characterised in that** the height h₁ of the profile element is 10 to 20 mm, preferably ca. 15 mm.

11. Façade cladding, consisting of a plurality of profile elements (1, 10... n) as claimed in any one or more of the preceding claims, **characterised in that** the groove region (2) of a second profile element (1') covers the spring region (2) and a part of the first recess (4) of a first façade element (1) so that apertures (5) and fastening means (6) are covered when two or more profile elements (1, 10, ... n) are pushed one inside the other.

12. Façade cladding as claimed in claim 11, consisting of a plurality of profile elements (1, 10, 11 ...) made of sheet metal, **characterised in that** in the façade cladding the profile elements are oriented horizontally and **in that** the springs (4) of the groove-spring connection are directed upwards.

## Revendications

1. Elément de profilé (1, 10, 11, ... n) pour la fabrication d'un habillage de façade pour bâtiment, qui est fabriqué au moins côté bord en un matériau métallique, présentant au moins :
- une zone de rainure (2) d'une longueur b avec une rainure (7),
- une zone de ressort (3) d'une longueur a avec un ressort (8),
- une surface de base (1.1) s'étendant au milieu qui se trouve dans un plan E,
- dans lequel la zone de rainure (2) est fabriquée par rabattement du matériau métallique et le ressort (8) présente une distance verticale x du plan E de la surface de base (1.1) de sorte que la rainure (7) d'un second élément de profilé puisse être enfilée sur le ressort (8) d'un premier élément de profilé,
- dans lequel le ressort (8) est fabriqué par pliage du matériau métallique et présente une zone repliée,
- dans laquelle la rainure (7) est configurée de sorte qu'une jonction et protection à la poussée soient atteintes,
- une première cavité (4) jouxtant la zone de ressort (3) d'une longueur l₁ dans le plan E qui présente une section transversale en forme de trapèze et qui sert de surface d'appui de l'élément de profilé sur une sous-construction ou une paroi extérieure de bâtiment,
- dans lequel la longueur b de la zone de rainure (2) est en outre supérieure à la longueur a de la zone de ressort (3) de sorte que lors de la liaison de deux ou plusieurs éléments de profilé (1, 10, ...), la zone de ressort (3) et une partie de la première cavité (4) soient dissimulées par la zone de rainure (2),
**caractérisé en ce que**
la hauteur h₁ de l'élément de profilé (1, 10, 11, ...) est mesurée de la surface de base E jusqu'à la surface d'appui formée par la cavité (4) et dans lequel le ressort (8) forme une extrémité libre de telle manière que l'épaisseur de ressort du ressort (8) de la pointe de ressort à l'extrémité libre du ressort (8) corresponde à peu près à l'épaisseur de matériau double du matériau métallique et l'épaisseur de ressort du ressort (8) ne corresponde encore après l'extrémité libre qu'à une épaisseur de matériau simple du matériau métallique.

2. Elément de profilé selon la revendication 1, **caractérisé en ce que** l'élément de profilé (1) est pourvu dans la première cavité (4) jouxtant la zone de ressort (3), d'au moins un évidement (5), par exemple d'un perçage, dans lequel des moyens de fixation (6) peuvent être introduits pour la fixation de l'élément de profilé (1) sur une sous-construction ou sur une surface extérieure de bâtiment.

3. Elément de profilé selon la revendication 1, **caractérisé en ce que** l'élément de profilé (1) est pourvu dans la première cavité (4) jouxtant la zone de ressort (3), d'au moins une déformation sous la forme d'une moulure, d'un centrage ou d'un marquage.

4. Elément de profilé selon la revendication 1, **caractérisé en ce que** la zone de rainure (2) présente une pièce d'extrémité (2') coudée.

5. Elément de profilé selon la revendication 1, **caractérisé en ce qu'**il présente au moins une seconde cavité (9) moulurée dans la zone médiane de l'élément de profilé de la longueur l₂, dans lequel la seconde cavité (9) présente une longueur l₂ qui est inférieure à la longueur l₁ de la première cavité (4).

6. Elément de profilé selon les revendications 1 et 5, **caractérisé en ce que** la longueur l₁ est comprise entre 50 et 60 mm et la longueur l₂ est comprise entre 35 et 45 mm.

7. Elément de profilé selon la revendication 1, **caractérisé en ce que** l'angle de trapèze s'élève à environ 130° par rapport au plan E de la surface de base (1.1).

8. Elément de profilé selon l'une ou plusieurs des revendications précédentes, **caractérisé en ce que** la rainure (7) présente une profondeur c de 1 à 3 mm, de préférence d'environ 2 mm.

9. Elément de profilé selon l'une ou plusieurs des revendications précédentes, **caractérisé en ce que** la rainure (7) présente une longueur t de 10 à 20 mm, de préférence d'environ 15 mm et **en ce que** la longueur de ressort (8) est comprise entre 15 et 25 mm, de préférence d'environ 20 mm.

10. Elément de profilé selon la revendication 1, **caractérisé en ce que** la hauteur h₁ de l'élément de profilé est comprise entre 10 et 20 mm, de préférence d'environ 15 mm.

11. Habillage de façade se composant d'une pluralité d'éléments de profilé (1, 10 ... n) selon l'une ou plusieurs des revendications précédentes, **caractérisé en ce que** la zone de rainure (2) d'un second élément de profilé (1') recouvre la zone de ressort (2) et une partie de la première cavité (4) d'un premier élément de façade (1) de sorte que des évidements (5) et des moyens de fixation (6) soient recouverts lorsque deux éléments de profilé (1, 10, ... n) ou plus sont insérés les uns dans les autres.

12. Habillage de façade selon la revendication 11, se composant d'une pluralité d'éléments de profilé (1, 10, 11 ...) en tôle métallique, **caractérisé en ce que** pour l'habillage de façade, les éléments de profilé sont orientés horizontalement et **en ce que** les ressorts (4) de la liaison rainure-ressort sont dirigés vers le haut.
